# DEMANDE DE BREVET EUROPEEN

(11) **EP 1 437 069 A1**
(43) Date de publication de la demande: **14.07.2004**
(21) Numéro de dépôt: 04362001.2
(22) Date de dépôt: 07.01.2004
(51) Int. Cl.: A47C 19/02

(54) **Sommier modulaire**

(30) Priorité: 09.01.2003 FR 0300184
(71) Demandeur: Literie Duvivier, 86350 Jousse (FR)
(72) Inventeur: Dousset, Michel, Evrunes 85290 Mortagne sur Sevre (FR)
(74) Mandataire: Thébault, Jean-Louis

(57) **Abrégé**

L'objet de l'invention est un sommier de lit modulaire comportant au moins un cadre (1, 2), des pieds (3, 4), tel que les pieds (3, 4) se fixent au cadre (1, 2) par des moyens (9, 10) de serrage disposés de manière à pouvoir emprisonner des éléments de fixation (11, 12) venant s'insérer entre un des pieds et le cadre et des éléments d'entourage (5, 6, 7, 8) supérieur(5), inférieur (6) et latéraux (7, 8).

## Description

La présente invention concerne une réalisation de sommier modulaire permettant de réaliser un lit démontable. Les lits démontables trouvent leur utilisation notamment en tant que lits d'appoint. Des solutions tels que lits pliants existent mais de tels lits pliants sont souvent peu confortables et difficiles d'utilisation. Par ailleurs ces solutions ne résolvent pas correctement les problèmes de transport de grands lits notamment pour les livraisons avec accès difficiles tels qu'escaliers étroits.

La présente invention a pour but de réaliser un lit, modulaire en largeur, pouvant être démonté et remonté aisément, peu encombrant une fois démonté, fonctionnel et esthétique une fois monté.

Pour ce faire l'invention concerne principalement un sommier de lit comportant au moins un premier cadre, des pieds, le sommier étant tel que les pieds se fixent au cadre par des moyens de serrage disposés de manière à pouvoir emprisonner des éléments de fixation venant s'insérer entre au moins certains des pieds et le cadre.

Les moyens de serrage peuvent notamment comporter pour chaque pied une vis traversant le cadre et un taraudage dans le pied. Les pieds peuvent pour leur part comporter des moyens de réglage en hauteur.

Notamment le sommier peut faire partie d'un lit pourvu d'éléments d'entourage supérieur, inférieur et latéraux, au moins certains des éléments de fixation étant des pattes de fixation d'au moins un élément d'entourage.

Les pattes de fixation peuvent avantageusement comprendre une première section, dite section de maintien, solidaire de l'élément d'entourage associé et une deuxième section, dite section de fixation, comportant des moyens de retenue s'insérant entre un montant du cadre et un desdits pieds.

Plus particulièrement, les moyens de retenue peuvent comporter au moins une fourchette apte à encadrer partie desdits moyens de serrage.

Au moins certains des éléments de fixation peuvent être des moyens pour solidariser un premier cadre à un deuxième cadre, constitués par au moins une bride recevant un montant du premier cadre et un montant du deuxième cadre et coopérant avec un organe de serrage.

La bride peut être pourvue d'une branche supérieure, d'une branche latérale et d'une branche inférieure, les branches supérieure et inférieure comportant des trous alignés de réception de l'organe de serrage, la bride étant telle qu'un montant du premier cadre et un montant du deuxième cadre sont reçus entre la branche supérieure et la branche inférieure, l'un des montants étant retenu latéralement entre la branche latérale de la bride et l'autre des montants, la bride étant fixée à l'autre des montants par l'organe de serrage.

Avantageusement ledit organe de serrage fait partie desdits moyens de serrage constitués par une vis insérée dans un taraudage du pied au travers de la branche supérieure de la bride, du montant de l'un des cadres et de la branche inférieure de la bride.

Les éléments d'entourage peuvent comporter des moyens d'assemblage mutuel. Les moyens d'assemblage mutuel peuvent être des moyens du type tourillon-perçage solidarisant les extrémités des éléments d'entourage.
L'invention sera mieux comprise à la lecture de la description qui va suivre en référence aux dessins qui représentent :
- En figure 1 :: une vue en perspective d'un cadre de sommier selon un premier mode de réalisation de l'invention ;
- En figure 2 :: un détail de la figure 1 ;
- En figure 3 :: une vue partielle en cours de montage d'un élément d'entourage sur un cadre selon la figure 1 ;
- En figure 4 :: une vue en perspective d'un lit muni de deux cadres conformément à un deuxième mode de réalisation de l'invention ;
- En figure 5 :: le lit de la figure 4 en cours de montage.

Le sommier de lit conforme à un premier mode de réalisation de l'invention représenté en figure 1 comporte au moins un cadre 1, ici de type cadre métallique de sommier à lattes 100 double, des pieds 3, 4 qui se fixent au cadre 1 par des moyens 9, 10 de serrage réalisés de façon à pouvoir emprisonner des éléments de fixation 11, 12, détaillés plus loin, ces éléments de fixation venant s'insérer entre certains des pieds et le cadre.

Particulièrement visible en figure 2 les pieds 3, 4 comportent des moyens de réglage 50 en hauteur de façon à conserver le cadre horizontal notamment lorsque certains pieds reçoivent un élément de fixation, alors que d'autres en sont dépourvus.

Le lit comporte des éléments d'entourage 5, 6, 7, 8. Les éléments d'entourage appelés bois de lit entourent latéralement le cadre ou, comme il sera vu plus loin, les cadres formant sommier, et dépassent de la surface supérieure du sommier pour entourer et maintenir un matelas non représenté qui sera disposé sur le sommier. On appellera élément d'entourage supérieur l'élément 5 situé côté tête de lit, élément d'entourage inférieur l'élément 6 côté pied de lit, et, éléments latéraux les éléments 7, 8 situés sur les côtés latéraux du lit. L'élément d'entourage supérieur peut être éventuellement travaillé pour former une tête de lit dosseret ou toute autre forme de tête de lit.

Plus particulièrement visibles en figure 2, les moyens de serrage 9, 10 selon l'exemple comportent pour chaque pied 3, 4 une vis 9 traversant le cadre 1 , 2 et un taraudage 10 dans le pied.

Selon l'invention, ces moyens de serrage servent à emprisonner des éléments de fixation. Ces éléments sont notamment mais non exclusivement, des pattes 11 de fixation d'un élément d'entourage 7, 8 comme représenté en figure 3. Les pattes 11 de fixation comprennent une première section 13, dite section de maintien solidaire de l'élément d'entourage 7, 8 par exemple par vissage dans ce dernier. Les pattes comprennent une deuxième section 14, dite section de fixation destinée à solidariser l'élément d'entourage au sommier conformément à l'invention. Pour cela, les pattes comportent des moyens de retenue 15, 16, 17 s'insérant entre un montant 23 du cadre 1 et un des pieds 3 c'est à dire sous le montant et sur la face supérieure du pied.

Les pattes selon l'exemple comprennent des éléments de retenue tels que des doigts 15, 16, 17 formant fourchettes. Les fourchettes sont aptes à encadrer partie des moyens de serrage, en l'occurrence la tige de la vis 9. Trois doigts permettent de prévoir deux positions de fixation pour un élément en fonction du type de cadre 1 à entourer. Avantageusement, la largeur des pattes est telle qu'elles ne peuvent s'insérer entre deux lattes 100, 101, ceci évitant que l'utilisateur ne cherche à positionner les pattes sur les montants du cadre et soit conduit à les positionner correctement entre les montants et la surface supérieure des pieds.

Outre les pattes réalisées sur les éléments d'entourage latéraux, les éléments d'entourage 5, 6, 7, 8 comportent des moyens 25, 26 d'assemblage mutuel par exemple sous forme de dispositifs tourillons-perçages.

Le montage des bois de lit se fait comme suit :

Un premier élément d'entourage latéral est tout d'abord fixé en position sur le cadre en serrant les vis 9 recevant sur les pattes 11 de l'élément d'entourage correspondant.

Le second élément latéral est ensuite inséré partiellement comme selon la figure 3 où l'on voit qu'une patte 11a (à l'arrière de la figure) est totalement insérée entre le cadre et le pied alors que l'autre patte 11b visible sur l'avant de la figure est en position approchée uniquement.

Un élément supérieur 5 ou inférieur 6 est alors mis en position et solidarisé au premier élément latéral et au second élément latéral du côté ou la patte est totalement insérée.

Il est alors possible de mettre en place le second des éléments d'entourage supérieur et inférieur, de pousser le second élément latéral en position et enfin de solidariser l'ensemble des éléments d'entourage et le ou les cadres en terminant le serrage des vis.

Selon un second mode de réalisation de l'invention, décrit principalement en figure 5, toute ou partie des éléments de fixation sont des moyens 12 pour solidariser le premier cadre 1 à un deuxième cadre 2. Ces moyens sont constitués par au moins une bride 12 recevant un montant 23 du premier cadre et un montant 24 du deuxième cadre. La bride coopère avec un des organes 9 de serrage. Cette configuration permet une modularité pour le lit, un montage et un démontage aisés et une réduction de l'encombrement du lit une fois démonté.

Selon l'exemple, la bride 12 est pourvue d'une branche 18 supérieure, d'une branche 19 latérale et d'une branche 20 inférieure, les branches supérieure et inférieure 18, 20 comportant des trous 21, 22 alignés de réception dudit organe 9 de serrage. La bride 12 est telle qu'un montant 23 du premier cadre et un montant 24 du deuxième cadre sont reçus entre la branche supérieure 18 et la branche inférieure 20, l'un des montants 23, 24 étant retenu latéralement entre la branche latérale de la bride et l'autre des montants 24, 23, la bride 12 étant fixée à l'un desdits cadres par l'organe 9 de serrage.

L'organe 9 de serrage, ici une vis passe au travers de la branche supérieure 18 de la bride 12, puis au travers du montant 23, 24 de l'un des cadres 1, 2 et enfin au travers de la branche inférieure 20 de la bride pour être reçue dans le taraudage du pied 4 correspondant.

Ainsi la réalisation d'un lit deux places est simplifiée et des pieds de renfort 4 sont situés sous les brides de fixation des deux cadres. Toujours selon la figure 4 ou la figure 5 il est à noter que deux brides sont prévues, l'une étant insérée par la droite sur les montants 24, 23, l'autre étant insérée par la gauche sur les montants 23, 24, un ensemble vis/pied étant reçu sur le montant 23 du cadre 1, l'autre sur le montant 24 du cadre 2.

Dans l'optique d'une modularité accrue et pour ce qui concerne les éléments d'encadrement, il est possible de concevoir des éléments d'encadrement supérieur et inférieur en deux partie comme schématisé en figure 4 où les éléments 5 et 6 sont divisés en deux parties 5a, 5b et 6a, 6b ce qui permet de proposer un encadrement simple pour un lit une place et des extensions pour un lit deux places. L'assemblage des demi parties peut notamment être réalisé par moyens d'assemblage mutuel conformes aux dispositifs tourillons-perçages permettant l'assemblage des éléments latéraux aux éléments supérieur et inférieur.

Aussi, les moyens de serrage selon l'invention permettent de fixer avec un même positionnement des éléments de fixation de types différents, soit des pattes de fixation d'éléments d'entourage, soit des brides pour solidariser deux cadres, soit des pattes et des brides.

L'invention ne se limite pas à l'exemple représenté dans les figures et notamment le nombre de pieds et la position des pieds peut varier alors que les cadres peuvent être par exemple des cadres de sommier à ressort et non des cadres de sommier à lattes.

Pour ce qui concerne les pieds, des pieds en matériau plastique directement taraudés sont préférés mais des pieds en tout autre matériau éventuellement munis d'inserts taraudés sont envisageables.

## Revendications

1. Sommier de lit comportant au moins un cadre (1, 2), des pieds (3, 4), **caractérisé en ce que** les pieds (3, 4) se fixent au cadre (1, 2) par des moyens (9, 10) de serrage disposés de manière à pouvoir emprisonner des éléments de fixation (11, 12) venant s'insérer entre au moins certains des pieds et le cadre.

2. Sommier selon la revendication 1 **caractérisé en ce que** le sommier reçoit des éléments d'entourage (5, 6, 7, 8) supérieur (5), inférieur (6) et latéraux (7, 8), et **en ce qu'**au moins certains des éléments de fixation (11, 12) sont des pattes (11) de fixation d'au moins un desdits élément d'entourage (7, 8).

3. Sommier selon la revendication 2 **caractérisé en ce que** les pattes (11) de fixation comprennent une première section (13), dite section de maintien, solidaire de l'élément d'entourage (7, 8) associé et une deuxième section (14), dite section de fixation, comportant des moyens de retenue (15, 16, 17) s'insérant entre un montant (23, 24) du cadre (1, 2) et un desdits pieds (3, 4).

4. Sommier selon la revendication 3 **caractérisé en ce que** les moyens (15, 16, 17) de retenue comportent au moins une fourchette (15, 16) apte à encadrer partie desdits moyens de serrage.

5. Sommier selon l'une des revendications 2 à 4 **caractérisé en ce que** les éléments d'entourage (5, 6, 7, 8) comportent des moyens (25, 26) d'assemblage mutuel.

6. Sommier selon la revendication 5 **caractérisé en ce que** les moyens (25, 26) d'assemblage mutuel comprennent des moyens du type tourillon-perçage solidarisant les extrémités des éléments d'entourage.

7. Sommier selon l'une des revendications précédentes **caractérisé en ce qu'**au moins certains des éléments (11, 12) de fixation sont des moyens (12) pour solidariser un premier cadre (1) à un deuxième cadre (2), constitués par au moins une bride (12) recevant un montant (23) du premier cadre et un montant (24) du deuxième cadre et coopérant avec un organe (9) de serrage.

8. Sommier selon la revendication 7 **caractérisé en ce que** la bride (12) est pourvue d'une branche (18) supérieure, d'une branche (19) latérale et d'une branche (20) inférieure, les branches supérieure et inférieure (18, 20) comportant des trous (21, 22) alignés de réception dudit organe (9) de serrage, la bride (12) étant telle qu'un montant (23) du premier cadre et un montant (24) du deuxième cadre sont reçus entre la branche supérieure (18) et la branche inférieure (20), l'un des montants (23, 24) étant retenu latéralement entre la branche latérale de la bride et l'autre des montants (24, 23), la bride (12) étant fixée à l'autre des montants par l'organe (9) de serrage.

9. Sommier selon la revendication 8 **caractérisé en ce que** ledit organe (9) de serrage fait partie desdits moyens de serrage (9, 10) constitués par une vis (9) insérée dans un taraudage (10) du pied au travers de la branche supérieure (18) de la bride (12), du montant (23, 24) de l'un des cadres (1, 2) et de la branche inférieure (20) de la bride.

10. Sommier de lit selon l'une des revendications précédentes **caractérisé en ce que** les moyens de serrage (9, 10) comportent pour chaque pied (3, 4) une vis (9) traversant le cadre (1 , 2) et un taraudage (10) dans le pied et **en ce que** les pieds comportent des moyens (50) de réglage en hauteur.
